# EUROPÄISCHE PATENTSCHRIFT

(11) **EP 1 185 773 B1**
(45) Veröffentlichungstag und Bekanntmachung des Hinweises auf die Patenterteilung: **31.08.2005**
(21) Anmeldenummer: 01915007.7
(22) Anmeldetag: 09.02.2001
(51) Int. Cl.: F02D 41/20

(54) **VERFAHREN UND VORRICHTUNG ZUR ANSTEUERUNG EINES KRAFTSTOFFEINSPRITZVENTILS**
METHOD AND DEVICE FOR THE CONTROL OF A FUEL INJECTION VALVE
PROCEDE ET DISPOSITIF POUR LA COMMANDE D'UNE VALVE D'INJECTION DE CARBURANT

(30) Priorität: 22.03.2000 DE 10014228
(43) Veröffentlichungstag der Anmeldung: 13.03.2002
(73) Patentinhaber: ROBERT BOSCH GMBH, 70442 Stuttgart (DE)
(72) Erfinder: REISCHL, Rolf, 70499 Stuttgart (DE); EICHENDORF, Andreas, 73164 Schorndorf (DE); PISCHKE, Ulf, 70563 Stuttgart (DE); ECKHARDT, Juergen, 71706 Markgroeningen (DE); MUELLER, Klaus, 71679 Asperg (DE)
(86) Internationale Anmeldenummer: PCT/DE2001/000499
(87) Internationale Veröffentlichungsnummer: WO 2001/071174

(56) Entgegenhaltungen:
- DE-A- 2 828 678
- DE-A- 19 746 980
- DE-A- 19 833 830
- FR-A- 2 775 825
- US-A- 4 479 161
- US-A- 4 604 675
- US-A- 6 031 707

## Beschreibung

### Stand der Technik

Die Erfindung betrifft ein Verfahren und eine Vorrichtung zur Ansteuerung eines Magnetventils, insbesondere zur Kraftstoffeinspritzung in eine Brennkraftmaschine, wobei die Ansteuerphase des Magnetventils in eine Anzugsphase, während der eine Ventilnadel des Magnetventils durch eine erste durch eine Magnetspule desselben fließende Stromstärke zum Öffnen gebracht wird und in eine Haltephase unterteilt ist, während der die Ventilnadel im geöffneten Zustand durch eine zweite, geringere durch die Magnetspule fließende Stromstärke gehalten wird und wobei wenigstens einmal zu Beginn der Anzugsphase eine Boosterphase aktiviert wird, bei der ein impulsförmiger Boosterstrom aus einem auf eine hohe Spannung aufgeladenen Boosterkondensator bzw. einer sonstigen Stromquelle durch die Magnetspule fließt.

Ein derartiges Verfahren und eine derartige Vorrichtung ist aus der DE 197 46 980 A1 der Robert Bosch GmbH bekannt.

Die US 4,479,161 zeigt eine Schaltungsanordnung und ein Verfahren zur Ansteuerung eines oder mehrerer Magnetventile. Dabei wird zwischen einer Halte- und einer Anzugsphase unterschieden. Während der Anzugsphase wird das Magnetventil über einen Boost Voltage Generator mit einer erhöhten Spannung beaufschlagt. Während der Anzugsphase erfolgt eine Stromregelung, die die Zeitpunkte bestimmt, bei denen das Magnetventil mit den Boosterspannung beaufschlagt wird.

Die beiliegenden Figuren 1 und 2 zeigen in Form von Signaldiagrammen den Verlauf der Spannung und des Stroms an einer bzw. durch eine Magnetspule eines Einspritzventils während einer Ansteuerphase, die sich aus einer Anzugsphase T_{A} und einer Haltephase T_{H} zusammensetzt und zwar Figur 1 für den Fall, dass die Versorgungsbatterie normales Spannungsniveau, z. B. U_{BATT} = 14 V hat, und Figur 2 für den Fall, dass die Versorgungsbatterie ein zu niedriges Spannungsniveau kleiner als z. B. 14 V aufweist.

Gemäß Figur 1 erreicht der Strom nach dem anfänglichen durch eine erste Boosterphase B₁ mit großer Boosterspannung U_{BOOST} bewirkten Strommaximum I_{BOOST} ein Anzugsstromniveau I_{A}, durch das die Ventilnadel des Magnetventils anziehen kann. Es ist deutlich, dass die Boosterspannung U_{BOOST}, die während der Boosterphase B₁ dem Magnetventil aufgeschaltet wird, viel größer ist als die Batteriespannung U₁. Während der Anzugsphase T_{A} wird das Anzugsstromniveau I_{A} durch mehrmaliges Aufschalten der Batteriespannung U_{BATT} auf die Magnetspule geregelt. Der Anzugsphase T_{A} folgt zunächst eine kurze Freilaufphase oder eine Schnelllöschung, während der der Strom durch die Magnetspule des Einspritzventils sehr schnell abnimmt, und ein Haltestromniveau I_{H} erreicht, welches während der Haltephase T_{H} durch wiederholtes impulsförmiges Aufschalten der Batteriespannung U_{BATT} auf ein Sollniveau geregelt wird. Am Ende folgt der Haltephase T_{H} wieder eine Freilaufphase oder Schnelllöschung, an deren Ende der Strom durch die Magnetspule komplett abgebaut wird.

Figur 2 zeigt nun den Fall, dass die Ventilnadel während der Anzugsphase T_{A} wegen einer zu geringen Batteriespannung U_{BATT2} (Fig. 2) < U_{BATT} (Figur 1) nicht anziehen kann. Somit kann insbesondere bei niedriger Batteriespannung bei gegebenem Ohmschem Widerstand im Stromkreis kein ausreichender Anzugsstrom für das Einspritzmagnetventil aufgebaut werden. D. h., (I < I_{A}) Figur 2 zeigt, dass der Strom I durch die Magnetspule sehr schnell abfällt und der Regelbereich der Anzugsstromregelung nicht erreicht wird und damit eine sichere Öffnung des Magnetventils nicht mehr gewährleistet ist.

Um eine gute Dynamik des Ventils zu erreichen, sollte das Niveau des Stroms durch das Einspritzventil möglichst während der gesamten Öffnungsbewegung der Ventilnadel in der Anzugsphase T_{A} auf hohem Niveau verharren. Eine theoretisch vorstellbare, dieses hohe Stromniveau herstellbare lange Boosterphase über die gesamte Anzugsphase ist wegen der hohen Energieentnahme aus dem internen Boosterkondensator nicht sinnvoll. Bei realistischen Anwendungen dient die Boosterphase dazu, möglichst rasch ein hohes Stromniveau zu erreichen, wobei ein großer Anteil der Boosterenergie zu Anfang der Anzugsphase T_{A} in Wirbelströmen umgesetzt wird. Noch bevor die Ventilnadel vollständig geöffnet ist, wird im Stand der Technik unter bestimmten Betriebsbedingungen die Boosterphase B₁ abgebrochen, der Ventilstrom wird aus der Batterie getrieben und sinkt ab. D. h., dass während der eigentlichen Flugphase, das ist die Phase, während der sich die Ventilnadel bewegt, die Magnetkraft schon wieder von ihrem Maximalwert abgesunken ist. Dies bedeutet eine schlechte Dynamik des Magnetventils.

Aus der DE 2828678 A ist eine Ansteuerung eines Magnetventils bekannt, bei der wie folgt vorgegangen wird. Mit Beginn der Ansteuerung wird durch Schließen eines Schalters der Stromfluss durch den Verbraucher freigegeben. Dieser bewirkt einen Stromanstieg auf einen sogenannten Anzugsstrom. Durch Öffnen und Schließen des Schalters wird der Strom auf diesen Anzugsstrom eingeregelt. Erreicht das Magnetventil seine neue Endlage, so wird der Strom auf ein sogenanntes Haltestromniveau abgesenkt. Auf dieses Niveau wird der Strom wiederum durch Öffnen und Schließen des Schalters geregelt. Der Verbraucher ist lediglich mit einer Versorgungsspannung verbunden. Der Strom durch Öffnen und Schließen des Schaltmittels auf unterschiedliche Stromwerte geregelt.

### Aufgabe und Vorteile der Erfindung

Angesichts der oben geschilderten Nachteile des Standes der Technik ist es allgemein Aufgabe der Erfindung, die Boosterenergie ökonomisch zu nutzen und außerdem das Einschaltverhalten des Ventils auch bei kleiner Batteriespannung zu verbessern. Dies Aufgabe wird gelöst mit den Merkmalen gemäß den unabhängigen Ansprüchen. Gemäß einem wesentlichen Aspekt der Erfindung wird diese Aufgabe dadurch gelöst, dass während der Ansteuerphase des Magnetventils mehrere Boosterimpulse nacheinander aktiviert werden. Grundsätzlich ist deren zeitliche Lage innerhalb der Ansteuerphase frei wählbar.

Somit kann bei einem ersten Ausführungsbeispiel der Erfindung nach dem ersten zu Beginn der Anzugsphase aktivierten Boosterimpuls ein weiterer Boosterimpuls noch vor oder während der Flugphase der Ventilnadel aktiviert werden.

Gemäß einem zweiten Ausführungsbeispiel kann nach dem zu Beginn der Anzugsphase aktivierten ersten Boosterimpuls ein weiterer Boosterimpuls am Ende oder unmittelbar nach der Flugphase der Ventilnadel aktiviert werden.

Schließlich kann bzw. können gemäß einem dritten Ausführungsbeispiel ein weiterer Boosterimpuls oder mehrere weitere Boosterimpulse während der Haltephase des Magnetventils aktiviert werden, wenn in dieser Haltephase die Spannung der Versorgungsbatterie unter einer bestimmten Schwellenspannung liegt.

Die oben geschilderten Ausführungsbeispiele der Erfindung können auch miteinander kombiniert werden.

Durch die mehrfache Boosterung kann die Energie bzw. der maximale Strom der einzelnen Boosterimpulse im Vergleich zu einer langen Einzelboosterung mit sehr hoher Stromstärke verringert werden. Eine verringerte Spitzenstromstärke bringt eine geringere Belastung der Bondierungsinseln für integrierte Schaltkreise, der Hybridbaugruppen und eine kleinere Speicherkapazität des Boosterkondensators.

Durch geeignete Wahl der Zeitpunkte des zweiten und gegebenenfalls dritten Boosterimpulses kann der Aufbau der Magnetkraft zeitlich frei variiert werden. Dies führt zu einer Verringerung der Wirbelstrombildung, und die Boosterenergie kann je nach zeitlichem Bedarf des Magnetventils zugeführt werden. Dadurch können das Losreißen der Ventilnadel des Magnetventils vom unteren Anschlagpunkt unterstützt, der Nadelflug beschleunigt und Anschlagpreller am oberen Anschlag der Ventilnadel unterdrückt werden.

Ferner lässt sich bei einer zu geringen Batteriespannung, die nicht ausreicht, um einen genügend hohen Strom durch das Hochdruckeinspritzventil zu treiben, dennoch durch die Mehrfachboosterung das Stromniveau anheben und damit ein sicherer Betrieb des Hochdruckeinspritzmagnetventils gewährleisten.

### Zeichnung

Nachstehend werden Ausführungsbeispiele der Erfindung anhand der Zeichnung näher erläutert.
- Figur 1: zeigt graphisch in Form eines Signal-Zeitdiagramms den bereits beschriebenen gewöhnlichen Verlauf des Stroms und der Spannung durch eine bzw. an einer Magnetspule eines Einspritzventils bei Einfachboosterung.
- Figur 2: zeigt graphisch den ebenfalls bereits beschriebenen Fall, wenn beim bekannten Verfahren mit Einfachboosterung die Batteriespannung zu klein wird.
- Figur 3A: zeigt graphisch in Form eines Signal-Zeitdiagramms den Stromverlauf durch eine Magnetspule gemäß einem ersten Ausführungsbeispiel des erfindungsgemäßen Verfahrens mit Zweifachboosterung.
- Figur 3B: zeigt graphisch die Auslenkung einer Ventilnadel während der Ansteuerphase eines Hochdruckeinspritzmagnetventils, und
- Figur 3C: zeigt graphisch den Strom- und Spannungsverlauf über der Zeit eines zweiten Ausführungsbeispiels der Erfindung mit Dreifachboosterung.

### Ausführungsbeispiele

Die graphische Darstellung der Figur 3A zeigt ein erstes Ausführungsbeispiel des erfindungsgemäßen Verfahrens, bei dem bei relativ niedriger Batteriespannung U_{BATT} eine Zweifachboosterung stattfindet. D. h., nach dem ersten zu Beginn der Anzugsphase T_{A} aktivierten Boosterimpuls B₁ wird ein weiterer Boosterimpuls B₂₁ aktiviert, der, wie ein Vergleich mit der die Auslenkung X der Ventilnadel darstellenden Figur 3B unmittelbar deutlich macht, während der Flugphase f der Ventilnadel erfolgt. Dadurch wird das in Figur 3A gestrichelt eingezeichnete Absinken des Stroms durch die Magnetspule vermieden, so dass der Regelbereich der Anzugstromregelung trotz der niedrigen Batteriespannung U_{BATT} erreicht wird und eine sichere Öffnung des Ventils gewährleistet ist. So kann durch die zweifache Boosterung auch bei niedriger Batteriespannung U_{BATT} das Stromniveau während der Anzugsphase T_{A} hochgehalten und dadurch das Ventil sicher geöffnet werden.

Figur 3C zeigt ein zweites Ausführungsbeispiel des erfindungsgemäßen Ansteuerverfahrens, bei dem unmittelbar nach der Flugphase nach dem zweiten Boosterimpuls B₂₁ ein dritter Boosterimpuls B₂₂ aktiviert wird, der das PrelLen p der Ventilnadel am oberen Anschlag unterdrückt.

Gemäß einem weiteren in der Figur nicht dargestellten Ausführungsbeispiel kann bzw. können ein weiterer Boosterimpuls oder mehrere weitere Boosterimpulse während der Haltephase T_{H} aktiviert werden, falls aufgrund eines hohen ohmschen Widerstands im Stromkreis selbst der Haltestrom I_{H} nicht mehr aus der Batterie aufgebracht werden kann.

Das in der Figur dargestellte Ansteuerverfahren wird bevorzugt durch eine Vorrichtung zur Ansteuerung eines Magnetventils zur Kraftstoffeinspritzung in eine Brennkraftmaschine, die die Ansteuerungsphase des Magnetventils in eine Anzugsphase, während der eine Ventilnadel des Magnetventils durch eine erste durch eine Magnetspule desselben fließende Stromstärke zum Öffnen gebracht wird und in eine Haltephase unterteilt, während der die Ventilnadel im geöffneten Zustand durch eine zweite, geringere durch die Magnetspule fließende Stromstärke gehalten wird, und die wenigstens einmal zu Beginn der Anzugsphase eine Boosterphase aktiviert und dabei einen impulsförmigen Boosterstrom aus einem auf eine hohe Spannung aufgeladenen Boosterkondensator oder aus einer sonstigen Stromquelle durch die Magnetspule fließen lässt, durchgeführt, die Mittel zur Aktivierung mehrerer Boosterimpulse zu wählbaren Zeitpunkten innerhalb der Ansteuerphase des Magnetventils aufweist.

Diese Aktivierungsmittel können mit Messmitteln verbunden sein zur Messung wenigstens der Anzugsstromstärke I_{A}, der Haltestromstärke I_{H}, der Batteriespannung U_{BATT} der Versorgungsbatterie, der Boosterspannung U_{BOOST} und der Boosterstromstärke I_{BOOST}.

Somit ermöglicht das erfindungsgemäße Verfahren außer der Sicherung des Betriebs eines Hochdruckeinspritzventils bei geringer Batteriespannung durch die Aktivierung mehrerer Boosterimpulse und dadurch die Anhebung des Stromniveaus, so dass ein sicheres Öffnen bzw. Geöffnethalten des Hochdruckeinspritzventils gewährleistet ist, eine ökonomischere und variable Nutzung der Boosterenergie, indem durch die Mehrfachboosterung die Wirbelstrombildung verringert und Boosterenergie je nach zeitlichem Bedarf zur Verfügung gestellt wird. Dadurch lässt sich das Losreißen der Ventilnadel von ihrem unteren Anschlagpunkt unterstützen, der Nadelflug beschleunigen und Anschlagpreller am oberen Anschlag der Ventilnadel unterdrücken.

Durch die mehrfache Boosterung kann die Energie bzw. der maximale Strom des einzelnen Boosterimpulses, wie ein Vergleich der die herkömmliche Einzelboosterung veranschaulichenden Figuren 1 und 2 zeigt, verringert werden. Dadurch lässt sich die Spitzenbelastung der Bondierungsinseln für die integrierten Schaltungen und der Hybridbaugruppen und die Speicherkapazität des Boosterkondensators verringern.

## Patentansprüche

1. Verfahren zur Ansteuerung eines Magnetventils, insbesondere zur Kraftstoffeinspritzung in eine Brennkraftmaschine, wobei die Ansteuerphase des Magnetventils in eine Anzugsphase (TA), während der eine Ventilnadel des Magnetventils durch eine erste durch eine Magnetspule desselben fließenden Stromstärke (IA) zum Öffnen gebracht wird, und in eine Haltephase (TH) unterteilt ist, während der die Ventilnadel im geöffneten Zustand durch eine zweite, geringere durch die Magnetspule fließende Stromstärke (IH) gehalten wird, und wobei wenigstens einmal zu Beginn der Anzugsphase (TA) eine Boosterphase (B1) aktiviert wird, bei der ein impulsförmiger Boosterstrom (Iboost) aus einem auf eine hohe Spannung (Uboost), die größer ist als eine Batteriespannung (U1), aufgeladenen Boosterkondensator durch die Magnetspule fließt, **dadurch gekennzeichnet, dass** ein weiterer Boosterimpuls oder mehrere Boosterimpulse (B1, B21, B22) während der Haltephase (TH) des Magnetventils aktiviert wird bzw. werden, wenn in dieser Phase die Spannung (UBATT) der Versorgungsspannung unter einer bestimmten Schwellenspannung liegt.

2. Ansteuerverfahren nach Anspruch 1, **dadurch gekennzeichnet, dass** nach dem ersten, zu Beginn der Anzugsphase (TA) aktivierten Boosterimpuls (B1) ein weiterer Boosterimpuls (B21) noch vor Beginn oder während der Flugphase der Ventilnadel aktiviert wird.

3. Ansteuerverfahren nach Anspruch 1 oder 2, **dadurch gekennzeichnet, dass** nach dem zu Beginn der Anzugsphase (TA) aktivierten ersten Boosterimpuls (B1) ein weiterer Boosterimpuls (B22) am Ende oder unmittelbar nach der Flugphase der Ventilnadel aktiviert wird.

4. Vorrichtung zur Ansteuerung eines Magnetventils, insbesondere zur Kraftstoffeinspritzung in eine Brennkraftmaschine, die die Ansteuerphase des Magnetventils in eine Anzugsphase (TA), während der eine Ventilnadel des Magnetventils durch eine erste, durch eine Magnetspule desselben fließenden Stromstärke (IA) zum Öffnen gebracht wird, und in eine Haltephase (TH) unterteilt, während der die Ventilnadel im geöffneten Zustand durch eine zweite geringere durch die Magnetspule fließende Stromstärke (IH) gehalten wird, und die wenigstens einmal zu Beginn der Anzugsphase (TH) eine Boosterphase (B1) aktiviert und dabei einen impulsförmigen Boosterstrom (Iboost) aus einem auf eine hohe Spannung, die größer ist als eine Batteriespannung (U1), aufgeladenen Boosterkondensator durch die Magnetspule fließen lässt, **dadurch gekennzeichnet, dass** die Vorrichtung Mittel aufweist, die ein weiteren Boosterimpuls oder mehrere Boosterimpulse während der Haltephase (TH) des Magnetventils aktivieren, wenn in dieser Phase die Spannung (UBATT) der Versorgungsspannung unter einer bestimmten Schwellenspannung liegt.

5. Vorrichtung nach Anspruch 4, **dadurch gekennzeichnet**, das die Aktivierungsmittel mit Messmitteln wenigstens zur Messung
- der Anzugsstromstärke (IA)
- der Haltestromstärke (ICH)
- der Batteriespannung (Ubat) einer Versorgungsbatterie,
- der Boosterspannung (Uboost) und der Boosterstromstärke (Iboost) verbunden sind.

6. Verwendung des Verfahrens nach einem der Ansprüche 1 bis 3 für ein Hochdruckeinspritzmagnetventil bei der Benzindirekteinspritzung.

## Claims

1. Method for actuating a solenoid valve, in particular for injecting fuel into an internal combustion engine, wherein the actuation phase of the solenoid valve is divided into an attraction phase (TA) during which a valve needle of the solenoid valve is made to open by a first current strength (IA) which flows through a solenoid of said valve, and into a holding phase (TH) during which the valve needle is held in the open state by a second, lower current strength (IH) flowing through the solenoid, and wherein a booster phase (B1) is actuated at least once at the start of the attraction phase (TA), during which booster phase a pulse-shaped booster current (Iboost) from a booster capacitor, charged to a high voltage (Uboost) which is higher than a battery voltage (U1), flows through the solenoid, **characterized in that** a further booster pulse or a plurality of booster pulses (B1, B21, B22) is/are activated during the holding phase (TH) of the solenoid valve if the voltage (UBATT) of the supply voltage lies below a specific threshold voltage in this phase.

2. Actuation method according to Claim 1, **characterized in that** after the first booster pulse (B1) which is activated at the start of the attraction phase (TA) a further booster pulse (B21) is activated before the start or during the flight phase of the valve needle.

3. Actuation method according to Claim 1 or 2, **characterized in that** after the first booster pulse (B1) which is activated at the start of the attraction phase (TA) a further booster pulse (B22) is activated at the end, or directly after the flight phase, of the valve needle.

4. Device for actuating a solenoid valve, in particular for injecting fuel into an internal combustion engine, which divides the actuation phase of the solenoid valve into an attraction phase (TA) during which a valve needle of the solenoid is made to open by a first current strength (IA) flowing through a solenoid of said valve, and into a holding phase (TH) during which the valve needle is held in the opened state by a second lower current strength (IH) flowing through the solenoid, and which activates a booster phase (B1) at least once at the start of the attraction phase (TH), and in the process allows a pulse-shaped booster current (Iboost) from a booster capacitor, charged to a high voltage which is higher than a battery voltage (U1), to flow through the solenoid, **characterized in that** the device has means which activate a further booster pulse or a plurality of booster pulses during the holding phase (TH) of the solenoid valve if the voltage (UBATT) of the supply voltage lies below a specific threshold voltage in this phase.

5. Device according to Claim 4, **characterized in that** the activation means are connected to measuring means at least for measuring
- the attraction current strength (IA)
- the holding current strength (ICH)
- the battery voltage (Ubat) of a supply battery,
- the booster voltage (Uboost) and the booster current strength (Iboost).

6. Use of the method according to one of Claims 1 to 3 for a high-pressure injection solenoid valve for the direct injection of petrol.

## Revendications

1. Procédé de commande d'une électrovanne, notamment pour injecter du carburant dans un moteur à combustion interne, selon lequel la phase de commande de l'électrovanne est subdivisée en une phase d'attraction (TA) au cours de laquelle l'aiguille d'injecteur de l'électrovanne est mise en position d'ouverture par une première intensité de courant (IA) traversant la bobine électromagnétique et dans une phase de maintien (TH) pendant laquelle l'aiguille d'injecteur est maintenue en position d'ouverture par une seconde intensité de courant (IH), plus faible, traversant la bobine, et
au moins au début de la phase d'attraction (TA), on active une phase d'amplification (B1) pour laquelle un courant d'amplification impulsionnel (Iboost) traverse la bobine électromagnétique en provenance d'une tension (Uboost), plus élevée que la tension de batterie (U1), fournie par un condensateur amplificateur,
**caractérisé en ce qu'**
une autre impulsion d'amplification ou plusieurs impulsions d'amplification (B1, B21, B22) sont activées dans la phase de maintien (TH) de l'électrovanne si dans cette phase, la tension (UBATT) d'alimentation descend en dessous d'un seuil de tension déterminé.

2. Procédé de commande selon la revendication 1,
**caractérisé en ce qu'**
après la première impulsion d'amplification (B1) activée au début de la phase d'attraction (TA), on active une autre impulsion d'amplification (B21) avant le début ou pendant la phase de déplacement de l'aiguille d'injecteur.

3. Procédé de commande selon la revendication 1 ou 2,
**caractérisé en ce qu'**
après la première impulsion d'amplification (B1) activée au début de la phase d'attraction (TA), on active une autre impulsion d'amplification (B22) à la fin ou directement après la phase de déplacement de l'aiguille d'injecteur.

4. Dispositif de commande d'une électrovanne, notamment pour injecter du carburant dans un moteur à combustion interne subdivisant la phase de commande de l'électrovanne en une phase d'attraction (TA) au cours de laquelle l'aiguille d'injecteur de l'électrovanne est mise en position d'ouverture par une première intensité de courant (IA) traversant la bobine et en une phase de maintien (TH) pendant laquelle l'aiguille d'injecteur est maintenue en position d'ouverture par une seconde intensité de courant (IH), inférieure à la première, traversant la bobine et qui, au moins une fois au début de la phase d'attraction (TH), met en oeuvre une phase d'amplification (B1), et laisse passer à travers la bobine électromagnétique un courant d'amplification impulsionnel (Iboost), provenant d'un condensateur amplificateur chargé à une tension supérieure à celle de la batterie (U1),
**caractérisé en ce que**
le dispositif comporte des moyens activant une autre impulsion d'amplification ou plusieurs impulsions d'amplification pendant la phase de maintien (TH) de l'électrovanne si dans cette phase, la tension d'alimentation (UBATT) se situe en dessous d'un seuil de tension déterminé.

5. Dispositif selon la revendication 4,
**caractérisé en ce que**
les moyens d'activation sont reliés à des moyens de mesure pour mesurer au moins
- l'intensité du courant d'attraction (IA),
- l'intensité du courant de maintien (ICH),
- la tension de batterie (Ubat) d'une batterie d'alimentation,
- la tension d'amplification (Uboost) et l'intensité du courant d'amplification (Iboost).

6. Application du procédé selon l'une des revendications 1 à 3, à un injecteur à haute pression pour l'injection directe d'essence.
